# EUROPÄISCHE PATENTSCHRIFT

(11) **EP 1 111 247 B1**
(45) Veröffentlichungstag und Bekanntmachung des Hinweises auf die Patenterteilung: **23.02.2005**
(21) Anmeldenummer: 00127327.5
(22) Anmeldetag: 13.12.2000
(51) Int. Cl.: F15B 11/17, E02F 9/22

(54) **Arbeitshydrauliksystem mit zwei Pumpen**
Hydraulic power system with two pumps
Système de travail hydraulique avec deux pompes

(30) Priorität: 23.12.1999 AT 89499 U
(43) Veröffentlichungstag der Anmeldung: 27.06.2001
(73) Patentinhaber: ZF FRIEDRICHSHAFEN Aktiengesellschaft, 88038 Friedrichshafen (DE)
(72) Erfinder: Vemmer, Friedrich, 4400 Steyr (AT)

(56) Entgegenhaltungen:
- EP-A- 0 108 347
- US-A- 3 995 831
- US-A- 4 046 165
- US-A- 4 164 119
- US-A- 5 156 065
- US-A- 5 829 252
- US-A- 5 970 709

## Beschreibung

Die Erfindung handelt von einem Arbeitshydrauliksystem für einen Ackerschlepper mit einem Hubwerk, nach dem Oberbegriff des Anspruchs 1.

Derartige Hydrauliksysteme sind aus der Praxis bekannt und allgemein üblich (siehe z.B. EP108347). Ihre einzige Konstantpumpe ist bei vielen Verbrauchern sehr groß, bzw. muss für einige spezielle Verbraucher besonders groß sein, ist aber nur selten ganz ausgelastet. Dadurch sind die Verluste beträchtlich. Die für die maximale Fördermenge dimensionierte Neutralumlaufleitung erfordert sehr große und daher teure Ventile. Das gilt in besonders hohem Maße für das Hubwerks-Regelventil.

Unter einer Ölsteckdose wird ein am Fahrzeug angebrachter Steckanschluss für Druckschläuche zu einem externen Verbraucher, etwa einem Frontlader, klappbaren Bodenbearbeitungsgeräten oder einer Kehrmaschine, verstanden. Der von solchen externen Verbrauchern benötigte Ölstrom kann sehr verschieden und kurzzeitig oder kontinuierlich sein. Das erfordert eine weitere Vergrößerung der Komponenten des Systemes, trotzdem reicht das Angebot oft nicht aus. Bisweilen hilft man sich durch funktionelle Vermischung des Hydrauliksystemes mit dem der Getriebeschaltung oder der Lenkung. Das aber verkompliziert die Systeme, verlängert die Verbindungswege, macht sie störungsanfällig und erfordert einen gemeinsamen Ölhaushalt.

Besondere Schwierigkeiten bereitet es, wenn zur Normalausführung eines Fahrzeuges als Wunschausführung die Anschlussmöglichkeit für weitere Verbraucher beziehungsweise die Aufrüstung für einen größeren Ölstrom an der Ölsteckdose vorzusehen ist.

Es ist daher Aufgabe der Erfindung, ein gattungsgemäßes System vorzuschlagen, das bei geringsten Kosten und Leistungsverlusten an mindestens einer der Ölsteckdosen eine Anpassung des verfügbaren Ölstromes erlaubt, und wenn möglich als Zusatzausrüstung verfügbar ist.

Erfindungsgemäß wird das gemäss den Merkmalen des Anspruchs 1 erreicht.

So wird ein Zweikreis-System geschaffen. Das hat den Vorteil, dass kleinere und billigere Komponenten verwendet werden können. Weiters können die beiden Kreise, weil voneinander unabhängig versorgt, verschieden ausgelegt sein; etwa einer als "Loadsensing"-Kreis und der andere als "Open center"-Kreis, wobei dann der Loadsensing-Kreis gerade so viel Öl liefert, dass der benötigte Ölstrom erreicht wird. Ausserdem kann der zweite Kreis als Wunschausführung leicht hinzugefügt werden. Die parallele Anspeisung und unabhängige Ansteuerung der Ölsteckdose schließlich erlaubt, den dort verfügbaren Ölstrom dem Anbaugerät anzupassen, ohne Leistung verdrosseln zu müssen. Diese Anpassung ist besonders flexibel, wenn die beiden Konstantpumpen verschiedene Förderkapazitäten haben (Anspruch 2). So kann die Ölsteckdose wahlweise entweder von dem einen oder dem anderen Kreis oder von beiden Kreisen versorgt werden.

Wenn die diversen Verbraucher in Reihenschaltung an die Neutralumlautleitungen angeschlossen sind, ist eine weitere Verbesserung der Ölversorgung der Ölsteckdose dadurch zu erreichen, dass mindestens eines der beiden Steuerventile für die Ölsteckdose in seiner Neutralumlaufleitung an erster Stelle angeordnet ist (Anspruch 3). So wird die Ölsteckdose mit Priorität versorgt.

In einer bevorzugten Ausführungsform ist das zwischen der Neutralumlaufleitting und der Ölsteckdose vorgesehene erste Steuerventil direkt mittels eines Bedienungsorganes und das zwischen der weiteren Neutralumlaufleitung und der Ölsteckdose vorgesehene zweite Steuerventil elektrisch betätigt und mittels eines ersten Schalters zuschaltbar, wobei Sensoren am Bedienungsorgan mit einem Koppelschalter verbunden sind, der gleiche Schaltrichtungen der beiden Steuerventile für die Ölsteckdose sicherstellt (Anspruch 4). Das ermöglicht ein Zusammenschalten der Zweige über einen einfachen elektrischen Schalter. Der Koppelschalter stellt sicher, dass die beiden die Ölsteckdose versorgenden Zweige nicht gegeneinander arbeiten.

Praktischerweise ist der erste Schalter am Bedienungselement angebracht, sodass er mit diesem gemeinsam bedient werden kann (Anspruch 5). Dadurch kann der zweite Zweig dazugeschaltet werden, ohne die Aufmerksamkeit von der gerade ausgeführten Arbeit abzuwenden, wenn sich die vom ersten Zweig der Ölsteckdose zugeführte Ölmenge als zu klein erweist.

In Weiterbildung des Erfindungsgedankens kann das zweite Steuerventil mittels eines zweiten Schalters steuerbar sein, wenn das Betätigungsorgan für das erste Steuerventil nicht betätigt ist (Anspruch 6). So kann der zweite Zweig alleine zur Vorwahl der Stellung oder der Bewegung des über die Ölsteckdose belieferten Anbaugerätes eingesetzt werden. Um Fehlbedienungen zu verhindern, stellt der Koppelschalter nur dann die Verbindung zwischen dem zweiten Schalter und dem zweiten Steuerventil her, wenn er sich in Neutralstellung befindet (Anspruch 7). Dabei wird mit Vorteil als zweiter Schalter ein Drei-Stellungs-Schalter vorgesehen (Anspruch 8). Das erlaubt eine einfache und gut dosierbare Feinsteuerung.

In Weiterbildung der Erfindung kann schließlich noch vorgesehen sein, dass das zweite Steuerventil bei steigender Anforderung an den Ölstrom an der Ölsteckdose automatisch geöffnet wird (Anspruch 9).

Im folgenden wird die Erfindung anhand von Abbildungen beschrieben und erläutert.
Es stellen dar:
- Fig. 1: ein Schema eines Ausführungsbeispieles des erfindungsgemäßen Hydrauliksystemes;
- Fig. 2: ein elektrisches Schaltschema eines Teiles der Betätigungsmittel.

In dem Hydraulikschema der Fig. 1 ist der Standardsteuerblock mit 1 und der weitere zusätzliche Steuerblock mit 2 bezeichnet. Letzterer kann sowohl als Wunschausführuiig nachgerüstet, als auch mit dem Standardsteuerblock 1 zu einem einheitlichen Block vereint sein. Dem ersten Standardsteuerblock 1 ist eine (erste) Konstantpumpe 3 und dem weiteren Steuerblock eine weitere (zweite) Konstantpumpe 4 zugeordnet. Ein Steuerblock 5 für ein Hubwerk 6 ist nur ohne Details angedeutet, da von der Erfindung nicht betroffen.

Der Standardsteuerblock 1 besteht aus einer ersten Anschlußplatte 10 mit einem Druckbegrenzungsventil 11, einer Ventilplatte 12 mit einem beispielsweise mechanisch betätigten Steuerventil 13 vom Typ 6/3 oder 6/4 (wobei die Schwimmstellung zur Vereinfachung weggelassen ist), wie in derartigen Hydrauliksystemen gebräuchlich, mit einer Verbindung 14 zu einem nicht dargestellten Verbraucher, weiters aus einer Ventilplatte 15 mit einem hier mechanisch betätigten ersten Steuerventil 16, auch vom Typ 6/3 für einen ersten parallelen Ölzulaufzweig 17 zu einer Ölsteckdose 18, weiters aus einer den gesamten Standardsteuerblock 1 durchziehenden Neutralumlaufleitung 20, und einem zu einem Ölsumpf 22 offenen Rücklauf 21.

Der zusätzliche Steuerblock 2 besteht aus einer zweiten Anschlußplatte 30 mit einem Druckbegrenzungsventil 31, einer Ventilplatte 32 mit einem zweiten elektrisch betätigten Steuerventil 33 vom Typ 6/3 für einen zweiten parallelen Zweig 34 zur Versorgung der Ölsteckdose 18. Die Ölsteckdose 18 wird somit von den beiden parallelen Ölzulaufzweigen 17, 34, gesteuert vom ersten Steuerventil 16 und vom zweiten Steuerventil 33 gespeist. Das zweite Steuerventil 33 ist elektrisch betätigt, wozu die beiden Steuerleitungen 35, 36, jeweils für eine Bewegungsrichtung, vorgesehen sind. Weiters enthält der Steuerblock 2 noch eine Ventilplatte 37 mit einem beispielsweise mechanisch betätigten Steuerventil vom Typ 6/3 zu einem Anschluß 39 für einen weiteren Verbraucher. Der zusätzliche Steuerblock 2 ist von einer zweiten Neutralumlaufleitung 40 durchsetzt und besitzt einen weiteren Rücklauf 41, der ebenso zum Ölsumpf 22 geöffnet ist. Der zusätzliche Steuerblock 2 ist ebenfalls mit einer Endplatte 42 versehen, in der die Neutralumlaufleitung umgelenkt wird. Wesentlich und vom besonderen Interesse ist die Ölsteckdose 18 mit ihren beiden parallel geschalteten Ölzulaufzweigen 17, 34 und dem ersten Steuerventil 16 sowie dem zweiten Steuerventil 33. Das erste Steuerventil 16 wird hier mittels eines Verbindungsgestänges direkt von einem Bedienungshebel 51 betätigt, wobei die Verbindung auch hydraulisch sein könnte. Dieser Bedienungshebel 51 besitzt an seinem Handgriff einen als Tastschalter ausgebildeten ersten Schalter 52 und zwei Bewegungssensoren mit Sensorsignalleitung 53, 54 die ein die Bewegungsrichtung des Bedienungshebels 51 kennzeichnendes Signal bereitstellen. Schließlich ist irgendwo auf der Bedienungsoberfläche oder in der Nähe des Bedienungshebels 51 ein zweiter Schalter 55 vorgesehen, der, als Dreistellungsschalter ausgebildet, auf das zweite Steuerventil 33 wirkt (siehe Fig. 2).

Fig.2 zeigt die elektrische Betätigung des zweiten Steuerventiles 33 schematisch. In der abgebildeteii Stellung ist das zweite Steuerventil 33 geschlossen, die Ölsteckdose 18 wird nur über den ersten Ölzulaufzweig 17 und das erste Steuerventil 16, gesteuert vom Bedienungshebel 51, beliefert. Da der erste Schalter 52 nicht betätigt ist, ist er geöffnet, alle darauf folgenden Schalter sind stromlos. Auf den ersten Schalter folgt ein Koppelschalter 57, der mittels der Sensorsignale der Signalleitungen 53, 54 (siehe Fig. 1) und Spulen 58, 59 in drei verschiedene Stellungen (a, b, c) bringbar ist. Wird der Bedienungshebel 51 nicht bewegt, so ist keine der beiden Spulen 58, 59 unter Strom und der Koppelschalter 57 befindet sich in der Neutralstellung b, es fließt kein Strom zu einer der beiden Ansteuerspulen 60, 61 des zweiten Steuerventiles 33, es bleibt somit geschlossen.

Wird der Bedleiiungsliebei 51 in einer Richtung bewegt, liefert die Sensorleitung 54 ein Signal an die Spule 59, wodurch der Koppelschalter in die Stellung a und das zweite Steuerventil 33 in dieselbe Stellung wie das erste Steuerventil 16 gebracht wird. Analog bei Betätigung des Bedienungshebels in die andere Richtung. Der erste Schalter 52 könnte auch automatisch, ausgelöst durch einen in verschiedenster Weise denkbaren und nicht dargestellten Sensor beschaltet sein.

Der zweite Schalter (der Dreistellungsschalter) 55 aus Fig. 1 findet sich in Fig. 2 wieder. Er ist nur dann in den Stromkreis geschaltet, wenn sich der Koppelschalter 57 in der Neutralstellung B befindet, also wenn der Bedienungshebel 51 nicht betätigt ist. Nur dann kann beispielsweise zur Feineinstellung über den zweiten Schalter 55 das zweite Steuerventil 33 bewegt werden. Dank dieser Prioritätsschaltung ist es unmöglich, dass versehentlich das erste Steuerventil 16 in der Stellung "heben" und das zweite Steuerventil 33 gleichzeitig in der Stellung "senken" ist.

Insgesamt wird somit Dank der Erfindung nicht nur ein höherer Wirkungsgrad und eine größere Freiheit bei der Gestaltung des Hydrauliksystemes, sondern auch ein erhöhter Bedienungskomfort bei absoluter Sicherheit erreicht.

## Patentansprüche

1. Arbeitshydrauliksystem für einen Ackerschlepper mit einem Hubwerk, diversen Verbrauchern und mindestens einer Ölsteckdose (18) für den Antrieb eines Anbaugerätes, und mit einer Konstantpumpe (3), die Druckfluid in eine Neutralumlaufleitung (20) fördert, die die diversen Verbraucher über Steuerventile und die mindestens eine Ölsteckdose (18) über ein erstes Steuerventil (16) versorgt, und mit einer weiteren Konstantpumpe (4), die über eine weitere Neutralumlaufleitung (40) ebenfalls die Ölsteckdose (18) über ein zweites Steuerventil (33) mit Druckfluid versorgt, wobei die Steuerventile (16, 33) in den zur Ölsteckdose (18) führenden parallelen Ölzulaufzweigen (17, 34) unabhängig voneinander schaltbar sind, **dadurch gekennzeichnet, dass** die Steuerventile (16, 33) so schaltbar sind, dass die Ölsteckdose (18) wahlweise entweder von der einen oder der anderen Neutralumlaufleitung (20, 40) oder von beiden Neutralumlaufleitungen (20, 40) versorgt wird, wobei ein Koppelschalter sicherstellt, dass die beiden die Ölsteckdose versorgenden Zweige (17, 34) nicht gegeneinander arbeiten, indem die Steuerventile(16, 33) die gleiche Schaltrichtung für die Ölsteckdose (18) aufweisen.

2. Arbeitshydrauliksystem nach Anspruch 1, **dadurch gekennzeichnet, dass** die beiden Konstantpumpen (3, 4) verschiedene Förderkapazitäten haben.

3. Arbeitshydrauliksystem nach Anspruch 1, bei dem die diversen Verbraucher (14, 18, 39) in Reihenschaltung an die Neutralumlaufleitungen (20, 40) angeschlossen sind, **dadurch gekennzeichnet, dass** mindestens eines der beiden Steuerventile (16, 33) für die Ölsteckdose (18) in seiner Neutralumlaufleitung (20; 40) an erster Stelle nach der Pumpe (3, 4)angeordnet ist.

4. Arbeitshydrauliksystem nach Anspruch 1, **dadurch gekennzeichnet, dass** das zwischen der Neutralumlaufleitung (20) und der Ölsteckdose (18) vorgesehene erste Steuerventil (16) direkt mittels eines Bedienungsorganes (51) und das zwischen der weiteren Neutralumlaufleitung (40) und der Ölsteckdose (18) vorgesehene zweite Steuerventil (33) elektrisch betätigt und mittels eines ersten Schalters (52) zuschaltbar ist, wobei Sensorleitungen (53, 54) vom Bedienungsorgan (51) mit dem Koppelschalter (57) verbunden sind.

5. Arbeitshydrauliksystem nach Anspruch 4, **dadurch gekennzeichnet, dass** der erste Schalter (52) am Bedienungsorgan (51) angebracht ist, sodass er mit diesem gemeinsam bedient werden kann.

6. Arbeitshydrauliksystem nach Anspruch 4, **dadurch gekennzeichnet, dass** das zweite Steuerventil (33) mittels eines zweiten Schalters (55) ansteuerbar ist, wenn das Betätigungsorgan (51) für das erste Steuerventil (16) nicht betätigt ist.

7. Arbeitshydrauliksystem nach Anspruch 4, **dadurch gekennzeichnet, dass** der Koppelschalter (57) in drei verschiedene Stellungen bringbar ist, wobei der Koppelschalter (57) in seiner Neutralstellung das zweite Steuerventil (33) nicht ansteuert, wodurch dieses geschlossen bleibt.

8. Arbeitshydrauliksystem nach Anspruch 7, **dadurch gekennzeichnet, dass** der zweite Schalter (55) ein Drei-Stellungs-Schalter ist.

9. Arbeitshydrauliksystem nach Anspruch 3, **dadurch gekennzeichnet, dass** das zweite Steuerventil (33) bei steigender Anforderung an den Ölstrom in der Ölsteckdose automatisch geöffnet wird.

## Claims

1. Hydraulic power system for a tractor with a lifting gear, various consumers and at least one oil socket (18) for driving a mounted implement, and with a fixed-displacement pump (3) which delivers hydraulic fluid into a neutral circulation line (20) which supplies the various consumers via control valves and the at least one oil socket (18) via a first control valve (16), and with a further fixed-displacement pump (4) which likewise supplies the oil socket (18) with hydraulic fluid via a further neutral circulation line (40) and a second control valve (33), wherein the control valves (16, 33) in the parallel oil feed branches (17, 34) leading to the oil socket (18) can be switched independently of one another, **characterised in that** the control valves (16, 33) can be switched such that the oil socket (18) is supplied either by the one or the other neutral circulation line (20, 40) or by both neutral circulation lines (20, 40), wherein a coupling switch ensures that the two branches (17, 34) supplying the oil socket do not operate in opposition **in that** the control valves (16, 33) have the same switching direction for the oil socket (18).

2. Hydraulic power system according to Claim 1, **characterised in that** the two fixed-displacement pumps (3, 4) have different delivery capacities.

3. Hydraulic power system according to Claim 1, in which the various consumers (14, 18, 39) are connected to the neutral circulation lines (20, 40) in a series connection, **characterised in that** at least one of the two control valves (16, 33) for the oil socket (18) is preferably disposed after the pump (3, 4) in its neutral circulation line (20; 40).

4. Hydraulic power system according: to Claim 1, **characterised in that** the first control valve (16), which is provided between the neutral circulation line (20) and the oil socket (18), is actuated directly by means of an operating member (51), and the second control valve (33), which is provided between the further neutral circulation line (40) and the oil socket (18), is electrically actuated and can be switched in by means of a first switch (52), wherein sensor lines (53, 54) are connected to the coupling switch (57) by the operating member (51).

5. Hydraulic power system according to Claim 4, **characterised in that** the first switch (52) is fitted to the operating member (51), so that it can be operated together with this.

6. Hydraulic power system according to Claim 4, **characterised in that** the second control valve (33) can be activated by means of a second switch (55) when the actuating member (51) for the first control valve (16) is not actuated.

7. Hydraulic power system according to Claim 4, **characterised in that** the coupling switch (57) can be brought into three different positions, wherein the coupling switch (57) does not activate the second control valve (33) when it is in its neutral position, so that this valve remains closed.

8. Hydraulic power system according to Claim 7, **characterised in that** the second switch (55) is a three-position switch.

9. Hydraulic power system according to Claim 3, **characterised in that** the second control valve (33) is automatically opened in the event of an increasing demand on the oil flow in the oil socket.

## Revendications

1. Système hydraulique pour un tracteur agricole avec un système de levage, différents consommateurs et au moins une prise d'huile (18) pour l'entraînement d'un appareil agricole, et avec une pompe à cylindrée constante (3) qui refoule un fluide sous pression vers un circuit neutre (20) qui alimente les différents consommateurs par l'intermédiaire de soupapes de commande et la prise d'huile (18) par l'intermédiaire d'une première soupape de commande (16), et avec une autre pompe à cylindrée constante (4) qui, par un circuit neutre (40) supplémentaire, alimente également la prise d'huile (18) en fluide sous pression par l'intermédiaire d'une deuxième soupape de commande (33), les soupapes de commande (16, 33) pouvant être commutées indépendamment l'une de l'autre dans les embranchements parallèles d'entrée d'huile (17, 34) qui conduisent à la prise d'huile (18), **caractérisé en ce que** les soupapes de commande (16, 33) peuvent être commutées de telle sorte que la prise d'huile (18) soit alimentée alternativement par l'un ou l'autre circuit neutre (20, 40), soit par les deux circuits neutres (20, 40), un commutateur de couplage garantissant que les deux embranchements (17, 34) alimentant la prise d'huile ne fonctionnent pas de manière opposée l'un par rapport à l'autre grâce au fait que les soupapes de commande (16, 33) ont la même direction de commutation pour la prise d'huile (18).

2. Système hydraulique selon la revendication 1, **caractérisé en ce que** les deux pompes à cylindrée constante (3, 4) ont des capacités de refoulement différentes.

3. Système hydraulique selon la revendication 1, dans lequel les différents consommateurs (14, 18, 39) sont branchés en série aux circuits neutres (20, 40), **caractérisé en ce que** au moins une des deux soupapes de commande (16, 33) est disposée pour la prise d'huile (18) dans son circuit neutre (20; 40) à la première place après la pompe (3, 4).

4. Système hydraulique selon la revendication 1, **caractérisé en ce que** la première soupape de commande (16), disposée entre le circuit neutre (20) et la prise d'huile (18), est actionnée directement à l'aide d'un organe d'actionnement (51) et la deuxième soupape de commande (33), disposée entre le circuit neutre (40) et la prise d'huile (18), est actionnée de manière électrique et peut être commutée à l'aide d'un premier interrupteur (52), des conduites de capteurs (53, 54) étant reliées à l'interrupteur de couplage (57) par l'intermédiaire de l'organe d'actionnement (51).

5. Système hydraulique selon la revendication 4, **caractérisé en ce que** le premier interrupteur (52) est disposé sur l'organe d'actionnement (51), de telle sorte qu'il puisse être utilisé en même temps que celui-ci.

6. Système hydraulique selon la revendication 4, **caractérisé en ce que** la deuxième soupape de commande (33) peut être commandée à l'aide d'un deuxième interrupteur (55) lorsque l'organe d'actionnement (51) pour la première soupape de commande (16) n'est pas actionné.

7. Système hydraulique selon la revendication 4, **caractérisé en ce que** l'interrupteur de couplage (57) peut être amené dans trois positions différentes, l'interrupteur de couplage (57) dans la position neutre ne commandant pas la deuxième soupape de commande (33), cette-ci restant donc fermée.

8. Système hydraulique selon la revendication 7, **caractérisé en ce que** le deuxième interrupteur (55) est un interrupteur à trois positions.

9. Système hydraulique selon la revendication 3, **caractérisé en ce que** la deuxième soupape de commande (33) est ouverte automatiquement lorsqu'un débit d'huile plus important est nécessaire dans la prise d'huile.
